# EUROPÄISCHE PATENTSCHRIFT

(11) **EP 0 201 747 B1**
(45) Veröffentlichungstag und Bekanntmachung des Hinweises auf die Patenterteilung: **31.01.1990**
(21) Anmeldenummer: 86105310.6
(22) Anmeldetag: 17.04.1986
(51) Int. Cl.: B41F 27/12

(54) **Vorrichtung zum parallelen Spannen von Druckplatten auf dem Plattenzylinder von Druckmaschinen**
Device for the parallel tensioning of printing plates in a printing machine
Dispositif pour tendre parallèlement les clichés sur le cylindre à cliché d'une machine à imprimer

(30) Priorität: 09.05.1985 DE 3516682
(43) Veröffentlichungstag der Anmeldung: 20.11.1986
(73) Patentinhaber: M.A.N.-ROLAND Druckmaschinen Aktiengesellschaft, 63012 Offenbach (DE)
(72) Erfinder: Herold, Manfred, D-8756 Kahl/Main (DE); Rebel, Herbert, D-6054 Rodgau 3 (DE)
(74) Vertreter: Marek, Joachim, Dipl.-Ing.

(56) Entgegenhaltungen:
- DE-A- 2 501 511
- US-A- 3 795 193
- Patent Abstracts of Japan, Band 8, Nr. 174 (M-316)(1611), 10. August 1984 & JP-A-59 67 055 (Komori Insatsu Kikai K.K.) 16-04-1984

## Beschreibung

Die Erfindung betrifft eine Vorrichtung zum parallelen Spannen von Druckplatten auf einem Plattenzylinder gemäß dem Oberbegriff des ersten Patentanspruchs.

Bei einer aus der JP-A-5 967 007 bekannten Vorrichtung ist von Nachteil, daß Kurvenführungen an einer mittels Exzenterbolzen verschiebbaren Druckleiste aus Erhebungen bestehen, die mit Wölbungen an den Spannschrauben zusammenwirken. Die dabei auftretende gleitende Reibung an den Kurvenführungen erschwert das Schnellspannen. Große Druckplatten sind nur mit großen Kraftanstrengung bei Gefahr des Abscherens des Exzenterbolzen in der Druckleiste oder überhaupt nicht mehr spannbar, weil bei extrem hohen Reibungskräften an der Steigung der Kurve das Aufbringen definierter Spannkräfte zum Schnellspannen der Druckplatte nicht mehr möglich ist.

Bei der aus der DE-OS 2 501 716 bekannten Vorrichtung zum Befestigen einer biegsamen Druckplatte auf dem Plattenzylinder einer Rotationsdruckmaschine sind für einen Klemmvorgang zu einer Klemmfläche senkrechte Bolzen zum Verdrehen tellerförmiger Drehkeile vorgesehen, um in einfacher Weise über die sich am Umfang des Tellers erstreckende Steigung eine andere Höhenlage einer inneren Klemmschiene zu erreichen, welche die Enden der Druckplatte gegen eine obere, mit einer Klemmfläche versehene Plattenspannschiene preßt. Ein Spannen der Druckplatte auf dem Zylinder ist dadurch nicht erreichbar. Dies erfolgt in der üblichen Weise mittels sich an der Grubenwand des Zylinders adstützender Spannschrauben.

Bei der aus der DE-AS 2 200 187 bekannten Vorrichtung ist die hintere Spannschiene aus einer gegen ihre Kanalwand vorgeschobenen entspannten Stellung mit einem Schnellspannmechanismus mit Hebelübersetzung in Zylinderumfangsrichtung nur mit einem vergrößerten Spannweg anspannbar. Sind während der Vorbereitungsarbeiten zum Aufspannen einer neuen Druckplatte die Spannschrauben in der hinteren Spannschiene nicht exakt gleich weit gelöst, dann wird beim Schnellspannen die hintere, seitlich nicht exakt geführte Spannschiene verkantet und das hintere Druckplattenende wird schiefgezogen, was bei empfindlicher Druckplatte bedeutet, daß diese einseitig gedehnt wird und sich verzieht. Ein passergenaues Aufspannen der Platte ist dann nicht mehr möglich, da die plastische Verformung auch durch nachträgliche Korrektur mit Hilfe der Spannschrauben nicht mehr rückgängig gemacht werden kann. Wegen der bereits erwähnten Anordnung von zwei einander entgegenwirkenden Druckfedern, nämlich einer Druckfeder zwischen den Spannschienen und einer Druckfeder zwischen dem Exzenter und einem Schwinghebel, ist auch keine definierte Spannkraft über die Druckplattenbreite bei nicht paralleler Stellung der beiden Spannschienen erreichbar. Das automatische Nachspannen über die Druckfeder zwischen den Spannschienen ist zwar theoretisch möglich, praktisch kann jedoch die erforderliche Spannkraft, insbesondere bei großen Formaten, derart nicht aufgebracht werden. Von Nachteil ist ferner, daß die Lagerung des Schwinghebels sehr stabil sein muß, wodurch ein großer Platzbedarf entsteht.

Der aus der DE-PS 2 754 080 bekannte Schnellspannmechanismus weist keine Reihenschaltung aus einer Schnellspanneinrichtung zum Vorspannen und Spanneinrichtung für das endgültige Spannen auf. Dadurch kann zwar ein Verkanten der hinteren Spannschiene vermieden werden, weil das schnelle Aufspannen der Druckplatte mit genau definierter Spannung mit einem einzigen Stellvorgang durch paralleles Führen der hinteren Spannschiene im Zylinderkanal mittels eines symmetrischen Scherenhebelgestänges erfolgt. Mit dieser Schnellspanneinrichtung ist jedoch gemäß Fig. 1 der Patentschrift kein seitliches Ausrichten und kein Ausrichten abschnittsweise in Umfangsrichtung, parallel oder schräg zur Zylinderachse mehr möglich, wodurch keine Korrektur der durch Spannungen im hygroskopischen Druckgut oder in den elastischen Gummitüchern verändertem Druckbilder und keine Abstimmung einzelner Druckplatten untereinander bei Mehrfarbenmaschinen mehr möglich ist. Gerade auf diese Korrekturen kommt es aber wesentlich an. Außerdem sind die Funktionen Schnellspannen und endgültiges Spannen nicht trennbar, um unerwünschte Rückkopplungen zu vermeiden.

Aus der DE-PS 3 127 586 ist eine Schnellspanneinrichtung zum parallelen Spannen bekannt, bei der eine Winkelschiene zum Aufspannen von Druckplatten unterschiedlicher Drucklängen in mehreren festgelegten Stellungen parallel zum Druckende verstell-und arretierbar angeordnet ist, wobei aber nur eine begrenzte Spannkraft durch eine auf die Winkelschiene wirkende Blattfeder beim Schnellspannen erzeugt werden kann. Die Vorrichtung kann gemäß Fig. 2 zwar mit einer geteilten Spannschiene ausgerüstet werden, eine abschnittsweise Korrektur des Druckbildes ist aber deswegen nicht sinnvoll, weil über die in der Zylindermittelebene symmetrisch angeordnete Schnellspanneinrichtung eine geteilte hintere Spannschiene wieder gekoppelt ist. Dadurch sind die Funk: tionen Schnellspannen und endgültiges Spannen nichttrennbar, wodurch unerwünschte Rückkopplungen auf die Spannkraft unvermeidbar sind.

Der Erfindung liegt deshalb die Aufgabe zugrunde, eine Vorrichtung zu schaffen, die es ermöglicht, mit definierten Spannkräften eine hintere durchgehende oder geteilte Spannschiene parallel zu ihrer Kanalwand beim Schnellspannen in Spannrichtung verschiebbar zu führen, ohne dabei über den Schnellspannmechanismus das endgültige Spannen zu beeinträchtigen sowie dabei den Schnellspannmechanismus möglichst raumsparend im Plattenzylinder anzuordnen.

Gelöst wird diese Aufgabe durch eine Vorrichtung entsprechend dem Kennzeichen des ersten Patentanspruchs. Weiterbildungen der Erfindung ergeben sich aus dem Unteranspruch, der Beschreibung und der Zeichnung.

Der Vorteil der Vorrichtung besteht darin, daß Druckplatten mit definierter Spannkraft parallel gespannt werden können, um Passergenauigkeit zu erreichen, zugleich aber beim endgültigen Spannen die bekannten Korrekturmöglichkeiten des Druckbildes mit einer geteilten Spannschiene und den zugehörigen Spannschrauben erhalten bleiben.

Die Erfindung wird nachstehend an einem Ausführungsbeispiel näher erläutert. In der zugehörigen Zeichnung zeigt:
Fig. 1 eine Draufsicht auf die den Kanal zeigende Seite des Plattenzylinders,
Fig. 2 eine im Zylinderkanal des Plattenzylinders angeordnete Plattenspannvorrichtung im Schnitt in vergrößertem Maßstab,
Fig. 3 eine Einzelheit der Plattenspannvorrichtung im stark vergrößerten Maßstab,
Fig. 4 den Stellwinkel des Exzenterbolzens in drei Positionen der Axialverstellung, im stark vergrößerten Maßstab.

Der Plattenzylinder 1 einer Druckmaschine weist in einem Zylinderkanal 2 Mittel zum Befestigen und Spannen von Druckplatten auf.

Diese Befestigungsmittel sind gemäß Fig. 1 und 2 als vordere über die Länge des Plattenzylinders 1 geteilte Spannschiene 3 und eine entsprechend geteilte hintere Spannschiene 4 ausgebildet und jeweils am Druckanfang 5 und Druckende 6 des Zylinderkanals 2 angeordnet. Die geteilten Spannschienen 3, 4 sind in bekannter Weise im Zylinderkanal 2 angeordnet und werden mittels Spannschrauben 10, 11 betätigt. In den Spannschienen 3, 4 werden ebenfalls in bekannter Weise die Druckplattenvorderkante sowie die Druckplattenhinterkante durch Klemmeinrichtungen 21, 22 geklemmt (Fig. 2).

Die Schnellspanneinrichtung besteht aus einer längs des Zylinderkanals 2 in einer hinter der Kanalwand 8 parallel zu dieser verlaufenden Aussparung 7 des Plattenzylinder 1 angeordneten Druckleiste 9 für die Spannschrauben 11. Die Druckleiste 9 ist durch einen außerhalb der Zylindermittelebene parallel zu den Spannschrauben 11 in der hinteren geteilten Spannschiene 4 angeordneten Exzenterbolzen 12 längs des Zylinderkanals 2 verschiebbar. Von der Druckleiste 9 ist über darin befindliche besonders gestaltete Vertiefungen 13 und entsprechende Erhebungen, die als Druckrollen 14 an Gegenstücken 15 ausgebildet sind, die den unter der Wirkung einer Druckfeder 16 abgestützten Spannschrauben 11 gegenüberliegen, eine parallele Bewegung in Spannrichtung ausführbar.

Die Vertiefungen 13 in der Druckleiste 9 sind mit einer am Anfang des Spannweges größeren und dann kleineren, in einen Radius R auslaufenden Steigung gemäß Fig. 3 ausgebildet.

Die geteilten Spannschienen 3, 4 sind im Zylinderkanal 2 axial verschiebbar geführt. Dabei ist in Fig. 4 der Stellwinkel a des Exzenterbolzens 12 in drei Positionen gezeigt. Der Exzenterbolzen 12 führt eine Ausgleichsbewegung um den Winkel ß mit der axialen Verstellung aus, während die Druckleiste 9 in ihrer Position verbleibt oder bei entsprechender Auslegung kann die Druckleiste 9 auch die Ausgleichsbewegung mit vollziehen.

Außerdem sind die geteilten Spannschienen 3, 4 abschnittsweise in Umfangsrichtung sowie parallel oder schräg zur Zylinderachse, auch insgesamt, in bekannter Weise verschiebbar geführt. Mit der erfindungsgemäßen Vorrichtung ist eine parallele Bewegung in Spannrichtung beim Schnellspannen möglich, ohne daß durch den Schnellspannmechanismus die bekannten Korrekturmöglichkeiten in Umfangsrichtung und/oder in axialer Richtung eingeschränkt werden.

### Bezugszeichenliste

1 Plattenzylinder
2 Zylinderkanal
3 vordere geteilte Spannschiene
4 hintere geteilte Spannschiene
5 Druckanfang
6 Druckende
7 Aussparung
8 Kanalwand
9 Druckleiste
10 Spannschraube
11 Spannschraube
12 Exzenterbolzen
13 Vertiefungen
14 Druckrolle
15 Gegenstück
21 Klemmeinrichtung
22 Klemmeinrichtung

## Patentansprüche

1. Vorrichtung zum parallelen Spannen von Druckplatten auf dem Plattenzylinder (1) von Druckmaschinen mit einer vorderen und einer hinteren Spannschiene (3, 4) im Zylinderkanal (2) des Plattenzylinders (1), an denen die Druckplattenenden einspannbar und die durch in Achsrichtung auseinander liegenden Spannschrauben (10, 11) im wesentlichen in Umfangsrichtung des Plattenzylinders (1) bewegbar sind, wobei die Spannschrauben (10) der vorderen Spannschiene (3) sich unmittelbar an der ihr gegenüberstehenden Kanalwand abstützen und die hintere Spannschiene (4) aus einer gegen ihre Kanalwand (8) vorgeschobenen, entspannten Stellung mit einer Schnellspanneinrichtung anspannbar ist, die eine Reihenschaltung aus einem Schnellspannmechanismus zum Vorspannen und den Spannschrauben (10, 11) zum endgültigen Spannen aufweist, wobei als Schnellspannmechanismus längs des Zylinderkanals (2) in einer hinter der Ebene der Kanalwand (8) und parallel zu dieser verlaufenden Aussparung (7) des Plattenzylinders (1) eine Druckleiste (9) angeordnet ist, an der sich die Spannschrauben (11) der hinteren Spannschiene (4) abstützen, ferner an der Druckleiste (9) Kurvenführungen angebracht sind und die Druckleiste (9) durch einen in der hinteren Spannschiene (4) angelenkten Exzenterbolzen (12) in Richtung des Zylinderkanals (2) verschiebbar ist, dadurch gekennzeichnet, daß die Druckleiste (9) als Kurvenführungen kurvenförmige Vertiefungen (13) aufweist, die jeweils den unter der Wirkung der Druckfeder (16) an der Vorderseite der Druckleiste (9) abestützten Spannschrauben (11) an der Rückseite der Druckleiste (9) gegenüberliegen und daß den kurvenförmigen Vertiefungen (13) Druckrollen (14) zugeordnet sind, die längs des Zylinderkanals (2) an Gegenstücken (15) angelenkt sind, wodurch die Druckleiste (9) zusammen mit der hinteren Spannschiene (4) beim Verdrehen des Exzenterbolzens (12) mittels der auf den kurvenförmigen Vertiefungen (13) abrollenden Druckrollen (14) in Spannrichtung bewegt wird, während die Spannschrauben (11) ohne Ansteig auf der Druckleiste (9) gleiten.

2. Vorrichtung nach Anspruch 1, dadurch gekennzeichnet, daß die kurvenförmigen Vertiefungen (13) in der Druckleiste (9) mit einer am Anfang des Spannweges größeren und dann kleineren, in einen Radius (R) auslaufenden Steigung (Fig. 3) ausgebildet sind.

## Claims

1. Device for parallel tensioning of printing plates on the plate cylinder (1) of printing presses with a front and a rear tensioning bar (3, 4) in the cylinder channel (2) of the plate cylinder (1) against which the printing plate ends can be tensioned and which are movable essentially in the peripheral direction of the plate cylinder (1) by tensioning bolts (10, 11) lying apart from one another in the axial direction, wherein the tensioning bolts (10) directly support the front clamping bar (3) against the oppositely standing channel wall and the rear tensioning bar (4) is tensionable from a detensioned position pushed towards its channel wall (8) using a rapid tensioning device which has a series arrangement of a rapid tensioning mechanism for pretensioning and then tensioning bolts (10, 11) for final tensioning, wherein as rapid tensioning mechanism along the cylinder channel (2) in a recess (7) running behind the plane of the channel wall (8) and parallel to this of the plate cylinder (1) a pressure bar (9) is arranged on which the tensioning bolts (11 ) of the rear tensioning bar (4) are supported, furthermore cam guides are introduced on the pressure bar (9) and the pressure bar (9) is displaceable by means of eccentric pins (12) pivoted in the rear tensioning bar (4) in the direction of the cylinder channel (2) characterised in that the pressure bar (9) has depressions (13) cam shaped as cam guides which, in each case, lie opposite the tensioning bolts (11) against the rear side of the pressure bar (9) supported under the action of the compression spring (16) against the front side of the pressure bar (9) and that the cam shaped depressions (13) have compression rollers (14) arranged in them which are linked longitudinally of the cylinder channel (2) to counterpieces (15), whereby the pressure bar (9) together with the rear tensioning bar (4) is moved in the tensioning direction on rotation of the eccentric bolt (12) by means of the pressure rolls (14) rolling off on the cam shaped depressions (13), while the tensioning bolts (11) slide without rising on the pressure bar (9).

2. Apparatus according to Claim 1, characterised in that the cam shaped depressions (13) in the pressure bar (9) are constructed with an inclination larger at the beginning of the tensioning path and then smaller running out into a radius (R) (Fig. 3).

## Revendications

1. Dispositif pour tendre parallèlement des plaques d'impression sur le cylindre d'impression (1) de machines imprimantes, comportant des rails de serrage avant et arrière (3, 4) dans le canal (2) du cylindre d'impression (1), sur lesquels peuvent être montées les extrémités des plaques d'impression et qui sont mobiles généralement dans la direction circonférentielle du cylindre d'impression (1) grâce à des vis de serrage (10, 11) écartées l'une de l'autre en direction axiale, les vis de serrage (10) du rail de serrage avant (3) s'appuyant directement contre la paroi du canal qui lui est opposée, et le rail de serrage arrière (4) pouvant être tendu par un dispositif de serrage rapide à partir d'une position relâchée, avancée contre sa paroi de canal (8), dispositif qui comporte un montage en série d'un mécanisme de serrage rapide de précontrainte et des vis de serrage ( 10,11 ) pour le serrage définitif, une baguette de pression (9) étant agencée, en tant que mécanisme de serrage rapide, le long du canal (2) dans un évidement (7) du cylindre d'impression (1) s'étendant derrière le pian de la paroi de canal (8) et parallèlement à celle-ci, baguette contre laquelle s'appuient les vis de serrage (11) du rail arrière (4), des guides à came étant de plus prévus sur la baguette de pression (9) et la baguette de pression (9) pouvant être déplacée en direction du canal de cylindre (2) par un boulon d'excentrique (12) articulé dans le rail de serrage arrière (4), caractérisé en ce que la baguette de pression (9) présente, en tant que guides à came, des creux (13) en forme de came, qui font face, respectivement, aux vis de serrage (11), appuyées contre la face avant de la baguette de pression (9) sous l'action du ressort de pression (16), sur la face arrière de la baguette de pression (9), et en ce que des galets de pression (14) sont associés aux creux en forme de came (13), lesquels sont articulés, le long du canal de cylindre (2), à des contre-pièces (2), grâce à quoi la baguette de pression (9), en même temps que le rail de serrage arrière (4), lors de la rotation du boulon d'excentrique (12), est déplacée dans la direction de serrage, au moyen des galets de pression (14) roulant sur les creux (13) en forme de came, tandis que les vis de serrage (11) glissent sans pente sur la baguette de pression (9).

2. Dispositif selon la revendication 1, caractérisé en ce que les creux en forme de came (13) dans la baguette de pression (9) sont réalisés en ayant une pente, plus grande au début de la course de serrage puis plus petite, se terminant en ayant un rayon (R) (figure 3).
